# EUROPÄISCHE PATENTSCHRIFT

(11) **EP 1 935 283 B1**
(45) Veröffentlichungstag und Bekanntmachung des Hinweises auf die Patenterteilung: **24.07.2013**
(21) Anmeldenummer: 07123547.7
(22) Anmeldetag: 19.12.2007
(51) Int. Cl.: A47B 9/00, A47B 51/00

(54) **Küchenmöbel**
Kitchen furniture
Meuble de cuisine

(30) Priorität: 22.12.2006 AT 21402006
(43) Veröffentlichungstag der Anmeldung: 25.06.2008
(73) Patentinhaber: Resch, Richard, 5600 St. Johann (AT)
(72) Erfinder: Resch, Richard, 5600 St. Johann (AT)
(74) Vertreter: Babeluk, Michael

(56) Entgegenhaltungen:
- WO-A-2004/071867
- GB-A- 2 173 695
- JP-A- 2006 068 415
- US-A- 4 440 096
- US-A1- 2004 159 268
- US-B1- 6 324 997

## Beschreibung

Die Erfindung betrifft ein Küchenmöbel gemäß dem Oberbegriff von Patentanspruch 1.

Es ist bekannt, dass die Höhe der Arbeitsflächen in einer Küche im Hinblick auf die Bequemlichkeit der Benutzung kritisch ist. Ein Problem dabei ist die Tatsache, dass die optimale Höhe einer Arbeitsfläche nicht nur von der Art der durchzuführenden Tätigkeit abhängt, sondern auch von der Größe der Person, die an dieser Arbeitsfläche tätig ist. Zusätzlich dazu werden aus Gründen der Platzersparnis sehr häufig Arbeitsflächen nicht nur zur Verrichtung von Tätigkeiten im Zusammenhang mit der Zubereitung von Speisen verwendet, sondern auch dazu, Mahlzeiten einzunehmen. Auch in diesem Zusammenhang tritt das oben beschriebene Problem auf, so dass jede fixe Höhe einer Arbeitsfläche nur einen Kompromiss darstellen kann, der im Einzelfall jedoch suboptimal ist.

Aus der EP 1 138 224 A ist eine Arbeitsplatte für eine Küche bekannt, die einen höhenverstellbaren Abschnitt aufweist. Auf diese Weise ist es möglich, einzelne Tätigkeiten, die auf einer höheren Arbeitsfläche begünstigt ausführbar sind, unter optimalen Bedingungen auszuführen. Die vorbekannte Lösung ist jedoch nur für Tätigkeiten geeignet, die sich auf beschränktem Raum ausführen lassen. Insbesondere ist es nicht möglich, die Einnahme von Mahlzeiten so zu gestalten, dass eine optimale Höhe der Tischfläche gewährleistet ist.

Aus der US 6,213,575 B ist eine Kücheninsel bekannt, die insgesamt höhenverstellbar ausgebildet ist. Auf der Rückseite eines Geräteträgers ist eine gegenüber diesem höhenverstellbare Platte vorgesehen, die je nach Stellung mehr oder weniger stark unter die Hauptplatte absenkbar ist. Diese zusätzliche Platte kann zum Abstellen von Nahrungsmitteln oder zur Einnahme kleiner Mahlzeiten verwendet werden. Durch die Notwendigkeit der Höhenverstellbarkeit des Gesamtmöbels ist der Aufbau relativ komplex und darüber hinaus ist die Funktionalität eingeschränkt, da weder eine durchgehende Arbeitsfläche noch eine hochliegende Arbeitsfläche ohne weiteres hergestellt werden kann.

JP 2006068415 ist als nächstliegender Stand der Technik angegeben.

Aufgabe der vorliegenden Erfindung ist es, diese Nachteile zu vermeiden und eine Lösung anzugeben, die auf engstem Raum eine vielseitige Verwendbarkeit gewährleistet und dennoch sowohl für die Durchführung von Arbeiten als auch für die Einnahme von Mahlzeiten optimale Bedingungen bietet.

Erfindungsgemäß werden diese Aufgaben durch die Merkmale von Patentanspruch 1 gelöst.

Wesentlich an der Erfindung ist einerseits, dass durch die erweiterte Vestellbarkeit die Nutzungsmöglichkeiten stark verbessert werden und andererseits, dass die beiden Arbeitsplatten in bevorzugter Weise eine Insel oder eine Halbinsel bilden können, das heißt, dass die erste Arbeitsfläche in üblicher Weise von vorne zugänglich ist, wobei jedoch die zweite Arbeitsfläche nicht nur über die erste Arbeitsfläche hinweg zugänglich ist, sondern auch und vor allem über ihre eigene Arbeitskante auf der gegenüberliegenden Seite einem Zugriff zur Verfügung steht. In der ersten Arbeitsfläche ist wie oben ausgeführt, ein Arbeitsgerät vorgesehen, wobei es sich dabei um eine Kochfläche, eine Spüle oder dergleichen handeln kann.

Die zweite Arbeitsfläche ist von ihrer Bestimmung her multifunktionell, das heißt sie dient einerseits als Erweiterung der ersten Arbeitsfläche, andererseits als separate Arbeitsfläche und noch andererseits als Tischplatte für die Einnahme von Mahlzeiten. Die Arbeitsplatten können bei Bedarf auch geteilt werden und sind in ihrer Geometrie an die jeweiligen Bedürfnisse anpassbar.

Durch die in bevorzugter Weise vorgesehene Zugänglichkeit der beiden Arbeitsflächen von mehreren Seiten wird die multifunktionale Nutzbarkeit begünstigt so dass sehr kompakte Grundrisse darstellbar sind.

Eine besonders bevorzugte Ausführungsvariante der vorliegenden Erfindung sieht vor, dass die erste Arbeitsplatte im Wesentlichen rechteckig ausgebildet ist und dass die Vorderkante der ersten Arbeitsplatte, die Hinterkante der ersten Arbeitsplatte und die Arbeitskante der zweiten Arbeitsplatte parallel zueinander sind. Dadurch kann eine besonders einfache und formschöne Gestaltung erreicht werden.

Eine besonders hohe Funktionalität im Sinne vielfältiger Anpassungsmöglichkeiten kann dadurch erreicht werden, dass die zweite Arbeitsplatte sowohl unter die Höhe der ersten Arbeitsplatte abgesenkt werden kann als auch über die Höhe der ersten Arbeitsplatte angehoben werden kann. Besonders günstig ist es in diesem Zusammenhang, wenn der Bereich unterhalb der Arbeitskante der zweiten Arbeitsplatte frei zugänglich ist.

Um den Fußraum unterhalb der zweiten Arbeitsplatte möglichst wenig zu beschränken ist es von besonderem Vorteil, wenn die zweite Arbeitsplatte einen Mechanismus zur Höhenverstellung aufweist, der unmittelbar an einem Kästchen angebaut ist, das unterhalb der ersten Arbeitsplatte angeordnet ist.

Eine besonders bequeme Handhabung kann insbesondere dadurch erreicht werden, dass die zweite Arbeitsplatte einen Motor aufweist, der zur Höhenverstellung ausgebildet ist.

Eine besonders formschöne Lösung sieht vor, dass die erste Arbeitsplatte eine erste Seitenkante aufweist und die zweite Arbeitsplatte eine zweite Seitenkante aufweist, und dass die erste und die zweite Seitenkante in einer Linie liegen.

In der Folge wird die vorliegende Erfindung anhand der in den Figuren dargestellten Ausführungsbeispiele näher erläutert. Es zeigen:
- Fig. 1: ein erfindungsgemäßes Küchenmöbel in einer Draufsicht;
- Fig. 2: das Küchenmöbel von Fig. 1 in einer axonometrischen Ansicht;
- Fig. 3, Fig. 4 und Fig. 5: axonometrische Ansichten eines Küchenmöbel in verschiedenen Stellungen ; und
- Fig. 6: eine weitere Ausführungsvariante der Erfindung in einer axonometrische Ansicht.

Das Küchenmöbel, das in Fig. 1 dargestellt ist, weist eine erste Arbeitsplatte 1 und eine zweite Arbeitsplatte 2 auf. In der ersten Arbeitsplatte 1 sind Küchengeräte in der Form einer Kochplatte 3 und eine Spüle 4 angeordnet. Die erste Arbeitsplatte 1 besitzt eine Vorderkante 5 und eine Hinterkante 6, wobei die Küchengeräte 3, 4 in der Regel von der Vorderkante 5 aus bedient werden.

Direkt im Bereich der Hinterkante 6 ist an die erste Arbeitsplatte 1 die zweite Arbeitsplatte 2 angebaut. Die zweite Arbeitsplatte 2 ist auf einem Standfuß 7 höhenverstellbar befestigt. Die zweite Arbeitsplatte 2 ist primär über ihre Arbeitskante 13 zugänglich, die sich gegenüber der ersten Arbeitsplatte 1 parallel zur Vorderkante 5 erstreckt.

Die in den Fig. 1 und Fig. 2 dargestellte Lösung ist in der Form einer Halbinsel ausgebildet, das heißt, dass die Arbeitsplatten 1, 2 mit einer Seitenkante 9a bzw 9b an einer Gebäudewand 8 anliegen. Die gegenüberliegende Seitenkante 10a bzw. 10b steht frei. Unter der ersten Arbeitsplatte 1 sind in bekannter Weise Kästchen 11 vorgesehen, deren nicht dargestellte Türen und Laden unterhalb der Vorderkante 5 angeordnet sind beziehungsweise sich in diese Richtung öffnen. Über den Arbeitsplatten 1, 2 ist eine Dunstabzugshaube oder Esse 12 vorgesehen.

In den Fig. 3, Fig. 4 und Fig. 5 ist ein erfindungsgemäßes Küchenmöbel in verschiedenen Stellungen dargestellt. Fig. 3 zeigt eine Stellung, in der die beiden Arbeitsplatten 1, 2 in gleicher Höhe angeordnet sind. In der Stellung, die in Fig. 4 gezeigt ist, ist der zweite Arbeitsplatte 2 auf eine Höhe von etwa 120 cm angehoben, um beispielsweise als Stehpult zu dienen. Die Stellung von Fig. 5 mit einer abgesenkten zweiten Arbeitsplatte 2 dient beispielsweise zur Einnahme von Mahlzeiten bei einer Tischhöhe von etwa 70 cm.

Fig. 6 zeigt eine alternative Lösung, die in der Form einer Kochinsel ausgebildet ist, das heißt dass die Arbeitsplatten 1, 2 allseitig zugänglich sind.

Die vorliegende Erfindung ermöglicht es, auf engstem Raum eine vielseitige Nutzung bei hoher Ergonomie zu erreichen.

## Patentansprüche

1. Küchenmöbel mit einer ersten Arbeitsplatte (1), in der vorzugsweise mindestens ein Küchengerät (3, 4) angeordnet ist, die eine Vorderkante (5), über die das Küchengerät (3, 4) zugänglich ist, und eine Hinterkante (6) aufweist und mit mindestens einer zweiten Arbeitsplatte (2), die gegenüber der ersten Arbeitsplatte (1) höhenverstellbar ist, und die gegenüber der ersten Arbeitsplatte (1) eine zugängliche Arbeitskante (13) aufweist, wobei die zweite Arbeitsplatte (2) an die erste Arbeitsplatte (1) anschließt und wobei die zweite Arbeitsplatte (2) sowohl unter die Höhe der ersten Arbeitsplatte (1) abgesenkt werden kann als auch über die Höhe der ersten Arbeitsplatte (1) angehoben werden kann, und wobei die erste Arbeitsplatte (1) im Wesentlichen rechteckig ausgebildet ist und wobei die Vorderkante (5) der ersten Arbeitsplatte (1), die Hinterkante (6) der ersten Arbeitsplatte (1) und die Arbeitskante (13) der zweiten Arbeitsplatte (2), parallel zueinander sind, wobei dei zweite Arbeitsplatte (2) an die gesamte Hinterkante (6) der ersten Arbeitsplatte (1) anschließt, wobei weiters der Bereich unterhalb der Arbeitskante (13) der zweiten Arbeitsplatte (2) frei zugänglich ist, **dadurch gekennzeichnet, dass** die zweite Arbeitsplatte (2) einen Mechanismus zur Höhenverstellung aufweist, der unmittelbar an einem Kästchen (11) angebaut ist, das unterhalb der ersten Arbeitsplatte (1) angeordnet ist.

2. Küchenmöbel nach Anspruche 1, **dadurch gekennzeichnet, dass** die zweite Arbeitsplatte (2) einen Motor aufweist, der zur Höhenverstellung ausgebildet ist.

3. Küchenmöbel nach Anspruche 1 oder 2, **dadurch gekennzeichnet, dass** die erste Arbeitsplatte (1) eine erste Seitenkante aufweist und die zweite Arbeitsplatte (2) eine zweite Seitenkante aufweist, und dass die erste und die zweite Seitenkante in einer Linie liegen.

## Claims

1. A piece of kitchen furniture with a first worktop (1), on which is disposed preferably at least one kitchen appliance (3,4), with a front edge (5) over which the appliance (3,4) can be accessed, and a rear edge (6), and with at least one second worktop (2), which is height-adjustable vis-a-vis the first worktop (1) and has an accessible work edge (13) opposite the first worktop (1), where the second worktop (2) meets with the first worktop (1) and where the second worktop (2) may be lowered below the height of the first worktop (1) but may also be raised above the height of the first worktop (1), and where the first worktop (1) is essentially rectangular and where the front edge (5) of the first worktop (1), the rear edge (6) of the first worktop (1) and the work edge (13) of the second worktop (2) are all parallel to each other, the second worktop (2) being adjacent to the whole length of the rear edge (6) of the first worktop (1), and where the area underneath the work edge (13) of the second worktop (2) is freely accessible, **characterised in that** the second worktop (2) is provided with a mechanism for adjusting its height, which mechanism is attached to a small cupboard (11) disposed underneath the first worktop (1).

2. Piece of kitchen furniture according to claim 1, **characterised in that** the second worktop (2) is provided with a motor for height adjustment.

3. Piece of kitchen furniture according to claim 1 or 2, **characterised in that** the first worktop (1) has a first lateral edge and that the second worktop (2) has a second lateral edge and that the first and the second lateral edges lie along one and the same line.

## Revendications

1. Meuble de cuisine comportant un premier plateau de travail (1) dans lequel est de préférence monté au moins un appareil de cuisine (3, 4) et qui comporte un bord avant (5) par lequel l'appareil de cuisine (3, 4) est accessible et un bord arrière (6) ainsi qu'au moins un second plateau de travail (2) qui est réglable en hauteur par rapport au premier plateau de travail (1) et qui comporte un bord de travail (13) accessible par rapport au premier plateau de travail (1), le second plateau de travail (2) étant relié au premier plateau de travail (1) et pouvant être abaissé au-dessous de la hauteur du premier plateau de travail (1) et également soulevé au-dessus de la hauteur du premier plateau de travail (1), le premier plateau de travail (1) étant essentiellement rectangulaire, le bord avant (5) du premier plateau de travail (1), le bord arrière (6) du premier plateau de travail (1) et le bord de travail (13) du second plateau de travail (2) étant parallèles, le second plateau travail (2) étant relié à la totalité du bord arrière (6) du premier plateau de travail (1), et en outre la zone située au-dessous du bord de travail (13) du second plateau de travail (2) étant librement accessible,
**caractérisé en ce que**
le second plateau de travail (2) comporte un mécanisme de réglage en hauteur qui est directement monté sur un caisson (11) situé au-dessous du premier plateau de travail (1).

2. Meuble de cuisine conforme à la revendication 1,
**caractérisé en ce que**
le second plateau de travail (2) comporte un moteur qui est réalisé pour permettre le réglage en hauteur.

3. Meuble de cuisine conforme à la revendication 1 ou 2,
**caractérisé en ce que**
le premier plateau de travail (1) comporte un premier bord latéral et le second plateau de travail (2) comporte un second bord latéral et le premier et le second bord latéral sont alignés.
